# EUROPÄISCHE PATENTANMELDUNG

(11) **EP 2 422 677 A1**
(43) Veröffentlichungstag der Anmeldung: **29.02.2012**
(21) Anmeldenummer: 11401579.5
(22) Anmeldetag: 23.08.2011
(51) Int. Cl.: A47L 9/30, A47L 5/36, F21V 33/00, A47L 9/32

(54) **Staubsauger mit einer Beleuchtungseinrichtung**

(30) Priorität: 25.08.2010 EP 10401149
(71) Anmelder: Miele & Cie. KG, 33332 Gütersloh (DE)
(72) Erfinder: Gerth, Volker, 33739 Bielefeld (DE); Roth, Martin, 33604 Bielefeld (DE); Stork, Heiko, 32051 Herford (DE); Wegener, Dirk, 33649 Bielefeld (DE); Wolf, Cornelius, 33739 Bielefeld (DE)

(57) **Zusammenfassung**

Die Erfindung betrifft einen Staubsauger (1) mit einem Saugvorsatz (6) und mit einem Handgriff (4), wobei zur Führung des Saugvorsatzes (6) mittels des Handgriffs (4) zwischen diesen ein Stiel und/oder ein Saugrohr (5) und/oder ein Saugaggregat angeordnet ist, und mit einer Beleuchtungseinrichtung (8) zum Ausleuchten des Arbeitsbereichs (9) vor dem Saugvorsatz (6). Damit die Beleuchtungseinrichtung bei einfacher Handhabbarkeit energiesparend und einfach aufgebaut ist, wird vorgeschlagen, dass die Beleuchtungseinrichtung (8) in dem Handgriff (4) angeordnet ist und dass in oder an dem Handgriff (4) ein Aufnahmefach (86) für mindestens einen Akkumulator oder mindestens eine Batterie zur Energieversorgung der Beleuchtungseinrichtung (8) und eine Bedieneinrichtung (80) zum Ein- und/oder Ausschalten der Beleuchtungseinrichtung (8) angeordnet ist.

## Beschreibung

Die Erfindung betrifft einen Staubsauger mit einem Saugvorsatz und mit einem Handgriff, wobei zur Führung des Saugvorsatzes mittels des Handgriffs zwischen diesen ein Stiel und/oder ein Saugrohr und/oder ein Saugaggregat angeordnet ist, und mit einer Beleuchtungseinrichtung zum Ausleuchten des Arbeitsbereichs vor dem Saugvorsatz.

Beim Saugen in Nischen, unter Tischen oder in anderen dunkleren Ecken besteht das Problem, dass der Saugbereich hier sehr schlecht einzusehen ist.

Staubsauger mit Beleuchtungseinrichtungen sind allgemein bekannt. Dabei ist eine Lampe in dem Saugvorsatz angeordnet, siehe beispielsweise DE 103 53 456 A1. Die Lampe wird mit dem Einschalten der Versorgungsspannung des Staubsaugers und dem damit einhergehenden Einschalten des Sauggebläses aktiviert und bleibt dies für den gesamten Saugbetrieb. Dies ist jedoch nicht immer nötig und verursacht deshalb einen zu hohen Energieverbrauch. Sollte die Lampe mit einer separaten Schalteinrichtung versehen werden, müsste entweder ein nur schwer erreichbarer Schalter an dem Saugvorsatz angeordnet sein oder es müsste eine zusätzliche Leitung in einen besser erreichbaren Bereich verlegt werden. Im Übrigen ist eine Ausleuchtung des Saugbereichs nur dann möglich, wenn der Staubsauger mit der entsprechenden Saugeinheit ausgestattet ist.

Aus der DE 20 220 003 U1 ist ein Staubsauger bekannt, bei dem eine Lampe mittels eines Halteclips auf das Saugrohr gesteckt ist. Die Lampe wird über ein freiliegendes Kabel vom Staubsauger mit Strom versorgt.

Aus der WO 2006/029535 A1 ist ein Staubsaugerhandgriff mit einer Beleuchtungseinrichtung bekannt. Auch dort erfolgt die Stromversorgung und Ansteuerung vom zentralen Saugaggregat.

Die DE 202 02 690 U1 offenbart einen Staubsauger, der als sogenannter Tischstaubsauger oder Fahrzeugstaubsauger ausgebildet ist. Bei diesem ist eine Beleuchtungseinrichtung an einem hinteren Abschnitt des Hauptgehäuses angeordnet. Sie ist insofern nicht in der Lage, den Arbeitsbereich vor dem Saugvorsatz auszuleuchten. Der Einschaltknopf der Beleuchtung ist an einem Handgriff angeordnet.

Die JP 2007 267779 A zeigt einen Staubsauger, bei dem in einem Handgriff eine Leuchtdiode angeordnet ist. Der Handgriff enthält außerdem eine Batterie und eine Bedieneinrichtung. Das Licht der Leuchtdiode wird in einen Lichtleiter eingekoppelt, der sich an einem speziellen Saugvorsatz befindet. Das aus dem Saugvorsatz austretende Licht beleuchtet vor dem Aufsetzen des Saugvorsatzes die zu bearbeitende Fläche.

Der Erfindung stellt sich somit das Problem, einen Staubsauger der eingangs genannten Art zu offenbaren, bei dem die Beleuchtungseinrichtung effektiv und einfach aufgebaut ist.

Erfindungsgemäß wird dieses Problem durch einen Staubsauger mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich daraus, dass die Beleuchtungseinrichtung zum Ausleuchten des Arbeitsbereichs vor dem Saugvorsatz ausgebildet ist. Die aus dem Stand der Technik bekannten Beleuchtungseinrichtungen sind eher dazu ausgebildet, den Arbeitsbereich unter dem Saugvorsatz oder den Saugvorsatz selbst auszuleuchten. Der Benutzer möchte jedoch in der Regel den Bereich sehen, der noch bearbeitet werden soll, um dann die notwendige Intensität abschätzen zu können.

In einer besonders vorteilhaften Ausführungsform erzeugt die Beleuchtungseinrichtung einen aus dem Handgriff austretenden Lichtkegel, welcher bei einem auf die zu bearbeitende Fläche aufgesetzten Saugvorsatz auf den Arbeitsbereich vor dem Saugvorsatz gerichtet ist. Durch die Anordnung des Austrittsbereichs des Lichtkegels am Handgriff und des Auftreffpunkts vor dem Saugvorsatz wandert der beleuchtete Bereich auch bei Schwenkbewegungen immer vor den Saugvorsatz.

Zur exakten Ausrichtung des Lichtkegels ist es vorteilhaft, wenn der Beleuchtungseinrichtung eine optische Einrichtung zugeordnet ist, welche einen in den Arbeitsbereich vor dem Saugvorsatz gerichteten Lichtkegel erzeugt. Bei der Länge üblicher Saugrohre führt bereits eine Fehlausrichtung des Lichtkegels von ein bis zwei Winkelgraden zu einer unbefriedigenden Beleuchtung, bei der dann der ausgeleuchtete Bereich entweder zu weit vor dem Saugvorsatz liegt oder der Saugvorsatz selbst beleuchtet wird. Deshalb ist es besonders vorteilhaft, wenn Mittel vorhanden sind, welche sowohl die Lichtquelle als auch die optische Einrichtung winkelgenau positionieren. Ein Einbau unter einem definierten Winkel lässt sich in einfacher Weise erreichen, wenn als Lichtquelle LED's verwendet werden, insbesondere flächige LED's in SMD-Bauweise, welche dann direkt auf eine Platine gelötet sind. Dann können die Leuchtdiode und/oder die optische Einrichtung zusammenwirkende Haltemittel besitzen, mit welchen sich diese beiden Bauteile sehr exakt zueinander positionieren lassen. Für die weitere genaue Ausrichtung dieser Baugruppe ist es dann vorteilhaft, wenn die Platine und die optische Einrichtung innerhalb einer Abdeckung des Handgriffs festgelegt sind.

Es ist auch vorteilhaft, wenn neben der Beleuchtungseinrichtung das Aufnahmefach und die Bedieneinrichtung in der Abdeckung angeordnet sind. Die Abdeckung kann dann mit allen Bauteilen, der "Handgriffleuchte" als separate Baugruppe gefertigt und auch geprüft werden. Es können durch einfachen Austausch der Abdeckung andere Griffvarianten bereitgestellt werden, bei denen die Abdeckung dann eine einstellbare Nebenluftöffnung oder Bedientasten zum Ein- und Ausschalten und zur Leistungssteuerung des Sauggebläses enthält. In der Abdeckung kann eine weitere Platine angeordnet sein, welche der Beleuchtungseinrichtung zugeordnete Schalteinrichtungen trägt. Dann ist es besonders platzsparend, wenn die Platine einen rechteckigen Ausschnitt besitzt, in welcher das Aufnahmefach angeordnet ist.

In einer vorteilhaften Ausführungsform ist die Bedieneinrichtung als Taster ausgebildet. Dadurch wird dem Benutzer das "Eingeschaltet sein" der Beleuchtung bewusst gemacht. Dabei ist es besonders vorteilhaft, wenn dem Taster eine Schalteinrichtung zugeordnet ist, welche nach dem Loslassen des Tasters die Beleuchtungseinrichtung für einen vorgegebenen Zeitraum eingeschaltet hält.

Eine langlebige und energiesparende Beleuchtung wird durch die Verwendung mindestens einer Leuchtdiode erreicht. Dabei ist es vorteilhaft, wenn eine Treiberschaltung eingesetzt wird, mit welcher die Leuchtdiode auch bei nachlassender Zellenspannung der Batterie oder des Akkumulators mit einem konstanten Strom betrieben wird. Hierdurch wird eine gleichbleibende Beleuchtungsstärke erreicht.

Die beanspruchte Beleuchtungseinrichtung wird in bevorzugter Weise bei einem Bodenstaubsauger eingesetzt, welcher mit einem zwischen dem Saugvorsatz und dem Handgriff angeordneten Saugrohr ausgebildet ist.

Ein Ausführungsbeispiel der Erfindung ist in den Zeichnungen rein schematisch dargestellt und wird nachfolgend näher beschrieben. Es zeigen:
- Figur 1: einen betriebsbereiten Bodenstaubsauger,
- Figur 2 bis 4: den Handgriff des Bodenstaubsaugers in verschiedenen Darstellungen,
- Figur 5 und 6: die Abdeckung des Handgriffs mit der Beleuchtungseinrichtung in verschiedenen Darstellungen,
- Figur 7: die beiden Platinen und die Linse der Beleuchtungseinrichtung,
- Figur 8: die Linse der Beleuchtungseinrichtung als Einzelheit.

In Figur 1 ist ein betriebsbereiter Bodenstaubsauger 1 dargestellt. Er besitzt ein Basisgehäuse 2, an welches über einen Saugschlauch 3, einen Handgriff 4 und ein Saugrohr 5, ein Saugvorsatz 6, hier in Form einer einfachen Bodendüse, angeschlossen ist. Die Bodendüse 6 löst den auf dem Boden 7 befindlichen Schmutz. Dieser wird dann zusammen mit der angesaugten Luft über das Saugrohr 5 und den Saugschlauch 3 ins Innere des Basisgehäuses 2 geleitet. Dort wird in bekannter Weise der Schmutz wieder aus der angesaugten Luft ausgefiltert. Der Handgriff 4 dient einerseits zur Verbindung von Saugrohr 5 und Saugschlauch 3, andererseits ist er zum Führen und Lenken des Saugvorsatzes 6 über den zu bearbeitenden Boden 7 vorgesehen. Wie in der Figur 1 erkennbar ist, ist in dem Handgriff 4 eine Beleuchtungseinrichtung 8 eingebaut, mit der der Bediener beim Gebrauch des Staubsaugers 1 in der beschriebenen Anordnung einen Arbeitsbereich 9 vor dem Saugvorsatz 6 mit einem Lichtkegel 10 ausleuchten kann. Der Lichtkegel 10 tritt aus der Beleuchtungseinrichtung 8 aus dem Handgriff 4 aus und ist exakt so ausgerichtet, dass er in den Arbeitsbereich 9 vor den Saugvorsatz 6 gerichtet ist, wenn dieser auf die zu bearbeitende Fläche 7 aufgesetzt ist.

Die Figuren 2 bis 4 zeigen den gesamten Handgriff 4 als Einzelheit, wobei er in Figur 2 perspektivisch, in der Figur 3 in einem Längsschnitt und in der Figur 4 in einer Explosionsdarstellung gezeigt ist. Der Handgriff 4 besteht im Wesentlichen aus einem Griffteil 41, einem Schlauchanschlussstutzen 42 und einem Rohranschlussstutzen 43. Der Schlauchanschlussstutzen 42 ist drehbar an dem Griffteil 41 gelagert, er nimmt den Saugschlauch 3 mittels einer nicht dargestellten Rastverbindung auf. Der Rohranschlussstutzen 43 ist drehfest mit dem Griffteil 41 verbunden. Auch er besitzt eine Rastaufnahme 44, mittels der das Saugrohr 5 an dem Handgriff befestigt werden kann.

Das Griffteil 41 besitzt ein Außengehäuse, welches aus einem Griffoberteil 45, einem Griffunterteil 46 und einer Abdeckung 47 besteht. In die Abdeckung sind eine transparente Scheibe 48 und ein Deckel 49 eingesetzt, oberhalb des Deckels 49 ist ein Bedienknopf 80 angeordnet.

Die Beleuchtungseinrichtung 8 ist unter der Abdeckung 47 angeordnet. Dabei werden alle Bauteile, die zur Beleuchtungseinrichtung gehören, von der Abdeckung 47 gehalten. Somit kann diese als separat montierbare und prüfbare Baugruppe gefertigt werden. Die Lampe selbst ist als Leuchtdiode 81 ausgeführt und auf einer Platine 89 angeordnet. Auf einer weiteren Platine 82 befinden sich eine Schalteinrichtung 83 und eine Treiberschaltung 84, deren Funktion später erklärt ist. Die weitere Platine 82 besitzt einen rechteckigen Ausschnitt 85, in den eine Aufnahmetrommel 86 für drei 1,5 Volt AAA Batterien oder entsprechende Akkumulatoren (beides nicht dargestellt) eingesetzt ist. Diese liefern die Stromversorgung für die Leuchtdiode 81 über die vorgenannten Schaltungen 83 und 84. Die Trommel 86 ist nach Entfernung des Deckels 49 entnehmbar, so dass Batterien oder Akkumulatoren ausgetauscht werden können. Vor der Leuchtdiode 81 ist eine Linse 87 angeordnet, welche das ausgestrahlte Licht bündelt und durch die transparente Scheibe 48 auf die Position vor dem Saugvorsatz 6 richtet. Die Linse 87 wird durch eine Linsenaufnahme 88 gehalten.

Der Bedienknopf 80 ist als Taster, d. h. als nichtrastender Druckschalter ausgebildet. Durch Drücken erfolgt die Stromzufuhr zur Leuchtdiode 81. Dabei sorgt die Schalteinrichtung 83 dafür, dass nach dem Loslassen des Tasters 80 die Leuchtdiode 81 für einen vorgegebenen Zeitraum eingeschaltet bleibt. Der Bediener hat somit zwei Optionen. Ein kurzer Tastendruck startet eine Zeitschaltung der Schalteinrichtung 83. Das Licht der Leuchtdiode 81 leuchtet dann für ca. 15-30 Sekunden, je nach Dimensionierung der Zeitschaltung und erlischt dann langsam. Ein länger dauernder Tastendruck ergibt ein Dauerlicht, nach Loslassen des Tasters bleibt die von der Schalteinrichtung 83 per Zeitschaltung gesteuerte Nachleuchtzeit mit langsamem Erlöschen. Die Treiberschaltung 84 hält die Stromzufuhr zur Leuchtdiode 81 und damit deren Helligkeit konstant, bis die Zellenspannung der Batterien auf 0,9 Volt pro Zelle abgesunken ist. Durch die Treiberschaltung 84 wird somit auch gewährleistet, dass bei der Verwendung von Akkumulatoren, die üblicherweise nur eine Spannung von 1,2 Volt besitzen, die Leuchtdiode 81 mit der gleichen Helligkeit wie bei der Verwendung von Batterien strahlt. Hierdurch ergibt sich eine gute Ausnutzung der Energiequellen.

In den Figuren 5 und 6 ist die Anordnung der gesamten Beleuchtungseinrichtung 8 innerhalb der Abdeckung 47 dargestellt, in Figur 5 in einer perspektivischen Ansicht von unten, in Figur 6 in einem Teilschnitt. Es ist erkennbar, dass in der Abdeckung Führungen 90 bis 93 angeordnet sind, in denen die Platine 89 und die Linse 87 definiert gehalten werden. Eine weitere Stabilisierung der Linse erfolgt durch weitere Führungen 94 und 95, die in der Linsenaufnahme angeordnet sind. Außerdem besitzt die Linsenaufnahme eine Vertiefung 96, in die ein an die Linse angeformter Fortsatz 97 (siehe auch Figur 8) eingreift. Hierdurch wird eine exakte Ausrichtung der LED 81 und der Linse 87 gewährleistet und damit erreicht, dass die Mittelsenkrechte des erzeugten Lichtkegels 10 einen definierten Winkel α (in der Figur 6 als Wechselwinkel dargestellt) zum Saugrohr 5 einnimmt und den Arbeitsbereich 9 vor dem Saugvorsatz genau ausleuchtet. Der Winkel sollte zwischen 5° und 10°, vorzugsweise ca. 7,5° betragen.

Die exakte Ausrichtung von LED 81 und Linse 87 wird auch noch dadurch unterstützt, dass diese beiden Bauteile zusammenwirkende Haltemittel besitzen und dadurch die Linse an der LED befestigt werden kann, siehe Figuren 7 und 8. Die LED 81 ist als TopLED in SMD-Bauweise gefertigt und dadurch definiert auf der Platine 89 platzierbar. Die Linse 87 besitzt auf ihrer der LED 81 zugewandten Seite eine nutförmige Vertiefung 98, mit der sie auf den rechteckigen Grundkörper 99 der LED 81 aufgesetzt werden kann. Diese Verbindung kann vor dem Einsetzen der Platine 89 und der Linse 87 in die Abdeckung 47 und dem Aufsetzen und Verschrauben der Linsenhalterung 88 hergestellt werden und begünstigt den definierten Zusammenbau der genannten Teile. Figur 7 zeigt auch noch die elektrische Verbindung 100 der beiden Platinen 82 und 89.

## Patentansprüche

1. Staubsauger (1) mit einem Saugvorsatz (6) und mit einem Handgriff (4), wobei zur Führung des Saugvorsatzes (6) mittels des Handgriffs (4) zwischen diesen ein Saugrohr (5) oder ein Stiel angeordnet ist, und wobei in dem Handgriff (4) eine Beleuchtungseinrichtung (8) angeordnet ist und in oder an dem Handgriff (4) ein Aufnahmefach (86) für mindestens einen Akkumulator oder mindestens eine Batterie zur Energieversorgung der Beleuchtungseinrichtung (8) und eine Bedieneinrichtung (80) zum Ein- und/oder Ausschalten der Beleuchtungseinrichtung (8) angeordnet ist,
**dadurch gekennzeichnet,**
**dass** die Beleuchtungseinrichtung (8) zum Ausleuchten des Arbeitsbereichs (9) vor dem Saugvorsatz (6) ausgebildet ist.

2. Staubsauger (1) nach Anspruch 1,
**dadurch gekennzeichnet,**
**dass** die Beleuchtungseinrichtung einen aus dem Handgriff austretenden Lichtkegel (10) erzeugt, welcher bei einem auf die zu bearbeitende Fläche (7) aufgesetzten Saugvorsatz auf den Arbeitsbereich (9) vor dem Saugvorsatz (6) gerichtet ist.

3. Staubsauger nach Anspruch 2,
**dadurch gekennzeichnet,**
**dass** der Beleuchtungseinrichtung (8) eine optische Einrichtung (87) zugeordnet ist, welche einen in den Arbeitsbereich (9) vor dem Saugvorsatz (6) gerichteten Lichtkegel (10) erzeugt.

4. Staubsauger (1) nach Anspruch 3,
**dadurch gekennzeichnet,**
**dass** die Mittelsenkrechte des erzeugten Lichtkegels (10) einen definierten Winkel α zwischen 5° und 10°, vorzugsweise ca. 7,5° zum Saugrohr (5) einnimmt.

5. Staubsauger (1) nach Anspruch 3 oder 4,
**dadurch gekennzeichnet,**
**dass** die Beleuchtungseinrichtung (8) mindestens eine SMD-Leuchtdiode (81) als Lichtquelle umfasst, welche auf einer Platine angeordnet ist.

6. Staubsauger (1) nach Anspruch 5,
**dadurch gekennzeichnet,**
**dass** die Leuchtdiode (81) und/oder die optische Einrichtung (87) zusammenwirkende Haltemittel besitzen.

7. Staubsauger (1) nach Anspruch 6,
**dadurch gekennzeichnet,**
**dass** die Platine und die optische Einrichtung (87) innerhalb einer Abdeckung (47) des Handgriff (4) festgelegt sind.

8. Staubsauger (1) nach mindestens einem der vorhergehenden Ansprüche,
**dadurch gekennzeichnet,**
**dass** neben der Beleuchtungseinrichtung (8) das Aufnahmefach (86) und die Bedieneinrichtung (80) in der Abdeckung (47) angeordnet sind.

9. Staubsauger (1) nach Anspruch 8,
**dadurch gekennzeichnet,**
**dass** in der Abdeckung eine weitere Platine (82) angeordnet ist, welche der Beleuchtungseinrichtung (8) zugeordnete Schalteinrichtungen (83, 84) trägt.

10. Staubsauger (1) nach Anspruch 9,
**dadurch gekennzeichnet,**
**dass** die Platine (82) einen rechteckigen Ausschnitt (85) besitzt, in welcher das Aufnahmefach (86) angeordnet ist.

11. Staubsauger (1) nach mindestens einem der vorhergehenden Ansprüche,
**dadurch gekennzeichnet,**
**dass** die Bedieneinrichtung (80) als Taster ausgebildet ist.

12. Staubsauger (1) nach Anspruch 11,
**dadurch gekennzeichnet,**
**dass** dem Taster (80) eine Schalteinrichtung (83) zugeordnet ist, welche nach dem Loslassen des Tasters die Beleuchtungseinrichtung (8) für einen vorgegebenen Zeitraum eingeschaltet hält.

13. Staubsauger (1) nach mindestens einem der Ansprüche 4 bis 12,
**gekennzeichnet durch** eine Treiberschaltung (84), mit welcher die Leuchtdiode (81) auch bei nachlassender Zellenspannung der Batterie oder des Akkumulators mit einem konstanten Strom betrieben wird.

14. Staubsauger (1) nach mindestens einem der vorhergehenden Ansprüche,
**dadurch gekennzeichnet,**
**dass** der Staubsauger (1) als Bodenstaubsauger mit einem zwischen dem Saugvorsatz (6) und dem Handgriff (4) angeordneten Saugrohr (5) ausgebildet ist.
